# EUROPÄISCHE PATENTSCHRIFT

(11) **EP 0 266 607 B1**
(45) Veröffentlichungstag und Bekanntmachung des Hinweises auf die Patenterteilung: **10.04.1991**
(21) Anmeldenummer: 87115201.3
(22) Anmeldetag: 17.10.1987
(51) Int. Cl.: E06B 5/16, E06B 3/66

(54) **Druckausgleichssystem für Brandschutzverglasungen**
Pressure equalizing system for fire-resistant glazings
Système d'équilibrage des pressions dans des vitrages pare-feu

(30) Priorität: 31.10.1986 DE 3637064
(43) Veröffentlichungstag der Anmeldung: 11.05.1988
(73) Patentinhaber: Schott Glaswerke, 55122 Mainz (DE); Carl-Zeiss-Stiftung trading as SCHOTT GLASWERKE, 55122 Mainz (DE)
(72) Erfinder: Thürk, Jürgen, Dr., D-6509 Schornsheim (DE); Scheidler, Herwig, D-6500 Mainz 1 (DE)
(74) Vertreter: Fuchs Mehler Weiss

(56) Entgegenhaltungen:
- EP-A- 0 185 222
- DE-A- 3 125 597

## Beschreibung

Die Erfindung bezieht sich auf ein Druckausgleichssystem der im Oberbegriff des Anspruchs 1 genannten Art.

Werden herkömmliche Brandschutzverglasungen der Feuerwiderstandsklasse G (nach DIN 4102, Teil 5), die mit einer Isolierglaseinheit (Zwei- oder Mehrscheibensystem) mit einer Brandschutzglasscheibe und einer "normalen" Float-Glasscheibe (N mit Scheibenzwischenraum) ausgerüstet sind, einer Brandbelastung (bspw. nach DIN 4102, Teil 5:ETK) ausgesetzt, so baut sich im hermetisch versiegelten Scheibenzwischenraum infolge der Temperaturerhöhung ein Druck auf.

Da die normale Floatglasscheibe bereits in den ersten Minuten des Brandes infolge der thermisch induzierten Spannungen im Randbereich bricht, erreicht dieser Druck im Scheibenzwischenraum keine für die Brandschutzglasscheibe kritischen Werte. Werden jedoch statt der "normalen" Floatgläser Gläser erhöhter Festigkeit (bspw. vorgespannte Gläser oder Verbundsicherheitsgläser) verwendet, so kann der im Scheibenzwischenraum resultierende Druck zu einem Bruch der Brandschutzglasscheibe (infolge mechanisch induzierter Spannungen) führen. Da die Gegenscheibe erhöhter Festigkeit, die keine Brandschutzglas-Qualität bzw. Funktion hat, infolge der thermisch induzierten Spannungen ebenfalls vor Erreichen der untersten Feuerwiderstandsklasse (in diesem Falle: G 30) ausfällt, ist die Funktion des gesamten Bauteils als Brandschutzverglasung nicht mehr gewährleistet, sofern es sich bei dem Brandschutzglas um nicht bewehrte Brandschutzglasscheiben handelt (bewehrte Brandschutzgläser: Gläser, die auch bei Bruch noch ihre Brandschutzfunktion aufrecht erhalten; bspw. Drahtglas).

Es sind daher bereits Ventile für Brandschutzisoliergläser mit Gegenscheiben erhöhter Festigkeit vorgeschlagen worden, die den im Brandfall im Scheibenzwischenraum resultierenden Druck so frühzeitig abbauen sollen, daß ein Bruch der Brandschutzscheibe sicher auszuschliessen ist. Ein solches Ventil ist in der DE-OS 3 125 597 beschrieben. Diese Ventilausführungen sprechen - je nach Ausführung - entweder auf Druck oder auf Temperatur an. Wie bereits in der DE-OS- 3 125 597 angedeutet wird, müßten Ventile, die auf Druck ansprechen, für unterschiedliche Formate auch jeweils auf unterschiedliche Druckwerte eingestellt werden; sie sind daher nicht generell für unterschiedliche Brandschutzglasformate geeignet. Die auf Temperatur ansprechenden Ventile bestehen aus einem Aluminium-Röhrchen, das mit Wood-Metall verschlossen und im Abstandhalter untergebracht ist.

Bei Aufbau und Anordung der Ventile gemäß Figur 8 in DE-OS 3 125 597 ist jedoch die Wasserdampfdurchlässigkeit so hoch, daß die an ein Mehrscheiben-Isolierglas gemäß DIN 1286, Teil 1 gestellten Anforderungen von Isoliergläsern mit Ventilen nicht erfüllt werden.

Weiterhin wird bei einer Anordnung der Ventile gemäß Figur 8 in DE-OS 3 125 597 das Ansprechen der Ventile nicht nur durch die Temperatur im Scheibenzwischenraum, sondern auch durch die deutlich niedrigere Temperatur im Abstandhalter bedingt, so daß die Temperatur im Scheibenzwischenraum - und somit auch der resultierende Druck im Scheibenzwischenraum - durchaus Werte erreichen kann, die zu einem Bruch der Brandschutzglasscheibe und somit zu einem Versagen der Brandschutzverglasung führen.

Weiterhin ist bei Ventilen dieser Ausführung auch - nach kurzzeitigem Öffnen - ein Schließen des Ventils zu beobachten, bedingt durch das Erstarren des Wood-Metalles im kühlen, äußeren Ende des Aluminiumröhrchens.

Die in EP-A-114551 beschriebenen Druckausgleichssysteme sind in einer Bohrung durch die Nicht-Brandschutzglasscheibe (bspw. VSG-Scheibe) - untergebracht. Dieses System weist daher - neben unschönem Aussehen - folgende Nachteile im Normalbetrieb auf:
- Das Ventil ist dem praxisüblichen handling (bei Einbau in die Verglasun g , beim Putzen, bei unsachgemäßem "Spielen" an den augenfälligen Ventilen) ausgesetzt, wodurch leicht eine Beschädigung der Dichtung zwischen Ventil und Glas eintreten kann, verbunden mit einer negativen Beeinflussung des Langzeitverhaltens der Isolierglaseinheit (Kondenswasserfreiheit im Scheibenzwischenraum)
- wird das Ventil, insbesondere bei Anordnung zur Außenseite hin, den in der Praxis zu erwartenden höheren Temperaturen ausgesetzt, so erweicht die als Wasserdampfdiffusionssperre üblicherweise eingesetzte Butly-Dichtung und - verbunden mit den atmosphärisch bedingten Pumpbewegungen des Glases -kann die notwendige Dichtheit des Isolierglassystems durch den Verlust der Haftung der Dichtung zu Glas und/oder Metall nicht mehr sichergestellt werden. Die Folge hiervon ist Kondenswasserbildung im Scheibenzwischenraum.

Aufgabe der vorliegenden Erfindung ist daher ein Druckausgleichssystem, das in einer als Mehrscheibensystem mit Scheibenzwischenraum, vorzugsweise als Isolierglas, ausgelegten Brandschutzverglasung mit mindestens einer Brandschutzglasscheibe einsetzbar ist und das
- im Brandfall, auch bei partieller Beflammung, unabhängig von der Beflammungsrichtung so frühzeitig anspricht, daß ein Bruch der Brandschutzglas-Scheibe infolge erhöhten Druckes im Scheibenzwischenraum sicher ausgeschlossen wird und somit ein Versagen des Bauteiles als Brandschutzverglasung - durch Bruch der Brandschutzglasscheibe infolge erhöhten Druckes im Scheibenzwischenraum verhindert wird
- im Normalbetrieb, d. h. bei praxisüblichem handling (Einbau der Verglasung, Putzen, unsachgemäßes Spielen, etc.) und unter üblichen Einsatzbedingungen (atmosphärisch bedingte hohe/niedrige Außentemperaturen, Luftdruckschwankungen, UV-Strahlung, sonstige physikalische/chemische Umwelteinflüsse) eine so hohe Wasserdampfdiffusionsdichtheit, auch über längere Zeiträume (> 5 Jahre) sicherstellt, daß Isoliergläser, die mit diesen Ventilen ausgerüstet sind, den Anforderungen der Gütenorm für Isolierglas DIN 1286, Teil 1, entsprechen.

Diese Aufgabe wird mit einem Druckausgleichssystem gemäß dem Patentanspruch 1 gelöst.

Erfindungsgemäß ist bei diesem Druckausgleichssystem ein erster Hohlkörper aus einer niedrig schmelzenden Legierung (ca. + 70° bis 100°C) in den Abstandhalter eines Mehrscheiben-Isolierglases, in den Scheibenzwischenraum hineinragend, dichtend eingesetzt; in diesem Hohlkörper befindet sich ein zweiter, beidseitig geöffneter Hohlkörper mit deutlich höherem Erweichungspunkt als dem des äußeren Hohlkörpers.

Gemäß einer besonderen Ausführungsform der Erfindung ist zwischen dem Abstandhalter und dem bevorzugt als Anschlag verdickt ausgeführten Ende des äußeren Hohlkörpers eine Dichtung untergebracht. Das Druckausgleichssystem ragt im endgültigen Einbauzustand nicht über das äußere Ende der Isolierglaskante hinaus und ist vorzugsweise in die Versiegelung des Isolierglassystems mit einbezogen.

Ein Ausführungsbeispiel der Erfindung wird durch die Zeichnung näher erläutert. Die Figur stellt einen vergrößerten senkrechten Schnitt durch ein beispielhaftes Druckausgleichssystem gemäß der vorliegenden Erfindung dar, das im Abstandhalter 5 eines Zweischeiben-Isolierglases angeordnet ist, wobei die Scheibe 7 das Brandschutzglas und die Gegenscheibe 6 die Scheibe erhöhter Festigkeit (bspw. ESG) darstellt.

Zwischen der, der Außenseite der Mehrscheibenverglasung zugewandten, als Anschlag verdickt, vorzugsweise konische ausgeführten Verbreiterung 9 des ersten Hohlkörpers 1 und dem Abstandhalter 5 befindet sich eine Dichtung 4 aus Butyl-Kautschuk/Polyisobutylen (üblicherweise bei Isolierglas als Wasserdampfdiffusionssperre eingesetzte Dichtung) in Gestalt eines O-Ringes. Der erste Hohlkörper 1 ragt über den Abstandhalter hinaus und in den Scheibenzwischenraum 10 des Isolierglases hinein. In dem ersten Hohlkörper 1 ist als zweiter, beidseitig geöffneter Hohlkörper 2 ein Glasröhrchen eingesetzt, das zur Montageerleichterung mittels eines g gneten Klebers 3 fixiert ist.

Das Druckausgleichssystem ist in die als Isolierglas-Versiegelung dienende Sekundärdichtung 12 aus Silikon-Dichtstoff eingebettet; die Primärdichtung aus Butyl ist bei 8 dargestellt.

Der über das äußere Ende der Isolierglas-Einheit hinausragende Teil des Hohlkörpers 2 dient bei der Fertigung dazu, daß die Sekundärdichtung eingebracht werden kann, ohne den Hohlkörper 2 zu verstopfen, was die Funktion des Druckausgleichssystems in Frage stellen würde.

Nach Aushärten der Isolierglas-Einheiten wird der überstehende Teil entfernt, z. B. mit Hilfe einer Sollbruchstelle 11, so daß dann das gesamte Druckausgleichssystem nicht über die Isolierglaskante hinausragt.

Das erfindungsgemäße Druckausgleichssystem hat folgende Wirkungsweise:

Wird ein Isolierglas mit Druckausgleichssystem gemäß der Figur in einer geeigneten Brandschutzverglasung einer Brandbelastung ausgesetzt, so baut sich zunächst ein Druck im Scheibenzwischenraum, entsprechend der im Scheibenzwischenraum ansteigenden Temperatur, auf.

Infolge des Hineinragens des Druckausgleichssystems in den Scheibenzwischenraum reagiert das Ventil unmittelbar auf die erhöhte Temperatur im Scheibenzwischenraum, unabhängig von der Beflammungsrichtung des asymmetrisch aufgebauten Brandschutzisolierglases. Erreicht die Temperatur im Scheibenzwischenraum die Erweichungstemperatur des Hohlkörpers 1 (die Schmelztemperatur dieses Hohlkörpers 1 ist so eingestellt, daß der bei dieser Temperatur korrespondierende Druck im Scheibenzwischenraum unkritisch für die Brandschutzglasscheibe ist), so schmilzt der Boden des Hohlkörpers 1 nahezu ohne Zeitverzögerung ab.

Durch den in den Hohlkörper 1 eingesetzten, beidseitig geöffneten, erst bei höheren Temperaturen erweichenden Hohlkörper 2 wird hierbei verhindert, daß sich das Druckausgleichssystem wieder schließt. Dies wäre ohne den inneren Hohlkörper 2 der Fall, da dann der äußere Hohlkörper 1 nicht nur am Boden, sondern vollständig aufschmelzen würde und danach infolge Wiedererstarrens des abschmelzenden Materials, das durch den Druck im Scheibenzwischenraum nach außen, d. h. zum kälteren Ende des Druckausgleichssystems gedrückt wird, der Hohlkörper 1 wieder verschlossen werden würde.

Auch wenn sich das Druckausgleichssystem bei entsprechender Anordnung der (Vertikal-) Verglasung unten befindet, wird durch den Hohlkörper 2 in Verbindung mit der geringen Menge des abschmelzenden Bodenmaterials des Hohlkörpers 1 sichergestellt, daß das Ventil nicht wieder schließt.

Dieses Aufrechterhalten des geöffneten Zustandes des Druckausgleichssystems ist zumindest bis zum Ausfall der Nichtbrandschutzglasscheibe wesentlich für die Brandschutzglasfunktion, da sonst - bei Schließen des Druckausgleichssystems -der Druck im Scheibenzwischenraum wieder auf für das Brandschutzglas kritische Werte ansteigen und so zu einem Bruch der Brandschutzglasscheibe führen kann.

Brandschutzverglasungen mit Isoliergläsern mit erfindungsgemäßen Druckausgleichsventilen wurden in Brandversuchen nach DIN 4102, Teil 5, auch in unterschiedlichen Formaten, geprüft; die Ventile sprachen hierbei
- unabhängig von der Beflammungsrichtung
- unbeeinflußt von Bauelement-bedingten Abschattungen
- unabhängig vom Einbauort (oben/unten/seitlich)

so frühzeitig an, daß der im Scheibenzwischenraum des Brandschutzisolierglases resultierende Druck für das Brandschutzglas nur unkritische Werte erreichte und dann dauerhaft abgebaut wurde. Alle geprüften Verbunde erreichten mindestens die Feuerwiderstandsklasse G 30.

Durch die erfindungsgemäßen Druckausgleichssysteme wird auch im Normalbetrieb Betriebssicherheit gewährleistet; so erfüllen Isoliergläser, ausgestattet mit Druckausgleichssystemen gemäß der Erfindung die an ein Mehrscheiben-Isolierglas gemäß DIN 1286, Teil 1 gestellten Anforderungen; ein Unterschied zu Isoliergläsern gleicher Ausführung, jedoch ohne Druckausgleichss ystem, war bei den hierbei nach DIN 52344 durchgeführten Klimawechselprüfungen nicht festzustellen.

Durch die vollständige Einbettung des Ventils in den Randverbund des Isolierglases ist eine Beeinträchtigung sowohl der Ventilfunktion als auch der Dichtheit des Isolierglases durch handling (wie bspw. Einbau der Isoliergläser in die Verglasung, Putzen der Verglasung, unsachgemäßes Spielen etc.) ausgeschlossen.

## Patentansprüche

1. Druckausgleichssystem für ein in Brandschutzverglasungen eingesetztes Mehrscheibensystem, wobei dieses Druckausgleichssystem im Abstandhalter (5) dieses Mehrscheibensystems angeordnet ist, und durch eine als Wasserdampfsperre dienende Dichtung (4) gegen den Abstandhalter (5) abgedichtet ist, dadurch gekennzeichnet, daß es aus einem bei niedriger Temperatur erweichenden ersten, über den Abstandhalter (5) in den Scheibenzwischenraum (10) hineinragenden, zum Scheibenzwischenraum (10) hin einseitig geschlossenen Hohlkörper (1) besteht, welcher im Brandfall im einseitig geschlossenen Bereich erweicht und öffnet und dadurch einen Abbau des im Scheibenzwischenraum (10) sich aufbauenden Druckes bewirkt und daß in diesen ersten Hohlkörper (1) ein zweiter, beidseitig geöffneter innerer Hohlkörper (2) eingesetzt ist, der aus einem Material besteht, welches bei einer höheren Temperatur als das Material dieses ersten Hohlkörpers (1) erweicht, und der im Brandfalle sicherstellt, daß die durch das Erweichen dieses ersten Hohlkörpers erzeugte Öffnung freigehalten wird.

2. Druckausgleichssystem nach Anspruch 1, dadurch gekennzeichnet, daß dieser erste Hohlkörper (1) an seinem, der Außenseite der Mehrscheibenverglasung zugewandten Ende eine als Anschlag dienende Verbreiterung (9) aufweist.

3. Druckausgleichssystem nach einem der Ansprüche 1 bis 2, dadurch gekennzeichnet, daß dieser erste Hohlkörper in das Versiegelungssystem des Mehrscheibensystems eingebaut ist.

## Claims

1. A pressure equalizing system for a multiple-pane system being employed in fire-resistant glazings, said pressure equalizing system being arranged in the distance piece (5) of said multiple-pane being sealed towards the distance piece (5) by a seal (4) which serves as a barrier against water vapour, characterized in that said pressure equalizing system comprises a first hollow piece (1) softening at low temperatures and projecting beyond the distance piece (5) into the clearance (10) of the pane and being sealed on one side towards the clearance (10) of the pane, said distance piece (1) softening and opening at the portion being sealed on one side in case of fire, thus causing a decrease of pressure being developing in the clearance (10) of the pane, and in that in said first hollow piece (1) a second inner hollow piece (2) is inserted being open at both sides, and being made of a substance that softens at a temperature higher than the substance of said first hollow piece (1) and ensuring in case of fire that the opening being caused by softening of said first hollow piece is kept clear.

2. A pressure equalizing system according to claim 1, characterized in that said first hollow piece (1) comprises a broadened portion (9) at the end facing the exterier of the multiple-pane glazing, said broadened portion (9) serving as a limit stop.

3. A pressure equalizing system according to any one of claims 1 or 2, characterized in that said first hollow piece is inserted in the sealing system of the multiple-pane system.

## Revendications

1. système d'équilibrage de pression pour un système à plusieurs vitres utilisé dans des vitrages parefeu, ledit système d'équilibrage de pression étant disposé dans l'intercalaire (5) de ce système à plusieurs vitres et l'étanchéité avec l'intercalaire (5) étant réalisée au moyen d'un joint (4) formant barrière à la condensation, **caractérisé** en ce qu'il se compose d'un premier élément creux (1) fermé à (l'une de ses extrémités en direction de l'espace entre vitres (10) se ramollissant à faible température et faisant saillie à travers l'intercalaire (5) dans l'espace entre vitres (10), lequel élément creux en cas d'incendie se ramollit dans la zone obturée d'un côté, s'ouvre et permet ainsi une chute de la pression apparaîssant dans l'espace entre vitres (10), et en ce que, un deuxième élément creux (2) ouvert aux deux extrémités est monté dans ce premier élément creux (1), ledit deuxième élément creux étant réalisé en un matériau dont la température de ramollissement est supérieure à celle dudit premier élément creux (1), et qui garantit que l'ouverture produite par le ramollissement dudit premier élément creux est maintenue libre.

2. système d'équilibrage de pression selon la revendication 1, caractérisé en ce que ledit premier élément creux (1) comporte à son extrémité tournée vers l'extérieur du vitrage à plusieurs vitres un élargissement (9) formant butée.

3. Système d'équilibrage de pression selon l'une des revendications 1 à 2, **caractérisé** en ce que ledit premier élément creux est monté dans le système de scellement du système à plusieurs vitres.
